# EUROPÄISCHE PATENTSCHRIFT

(11) **EP 0 297 520 B1**
(45) Veröffentlichungstag und Bekanntmachung des Hinweises auf die Patenterteilung: **05.05.1993**
(21) Anmeldenummer: 88110336.0
(22) Anmeldetag: 29.06.1988
(51) Int. Cl.: B05D 3/14, B05D 1/04, B05B 5/08, B05D 1/02, B05D 7/14

(54) **Verfahren und Vorrichtung zum Lackieren von Werkstücken mit elektrisch isolierender Oberfläche durch elektrostatischen Auftrag bzw. Spritzauftrag**
Method and apparatus for lacquering work pieces with an electrically insulating surface by electrostatic coating or by spray coating
Procédé et dispositif pour vernir des pièces à surface électriquement isolante par application électrostatique ou par pulvérisation

(30) Priorität: 01.07.1987 DE 3721703
(43) Veröffentlichungstag der Anmeldung: 04.01.1989
(73) Patentinhaber: Herberts Gesellschaft mit beschränkter Haftung, 42285 Wuppertal (DE)
(72) Erfinder: Kreisler, Rudolf, D-4030 Ratingen 1 (DE); Minko, Peter, D-5830 Schwelm (DE); Siever, Friedrich Ludwig, D-5830 Schwelm (DE)
(74) Vertreter: Türk, Gille, Hrabal, Leifert

(56) Entgegenhaltungen:
- EP-A- 0 223 998
- CH-A- 441 062
- DE-A- 3 111 478
- DE-B- 1 790 220
- DE-B- 2 755 189

## Beschreibung

Die Erfindung betrifft ein Verfahren und eine Vorrichtung zum Lackieren von metallischen Kraftfahrzeugkarossen oder Bestandteilen davon mit elektrisch isolierender, nicht leitender Oberfläche durch elektrostatischen Auftrag bzw. Spritzauftrag.

Es ist bekannt, daß bei der Lackierung derartig isolierender bereits mindestens einmal vorlackierter Automobilkarossen und deren Teile, in einer Lackierzone durch elektrostatischen Auftrag bzw. Spritzauftrag häufig ungleichmäßige Lackschichten entstehen und zudem Störeffekte in Form sogenannter sich abzeichnender Berggrate, Täler und flacher Tafelberge auftreten. Diese Phänomene treten insbesondere bei der elektrostatischen Lackierung bzw. beim Spritzen von größflächigen Karosserien auf, die bereits mit mindestens einer Lackschicht z.B. mit der Grundierung versehen sind. Derartige Werkstücke werden mittels eines Transportsystems wie eines Flurfördersystems durch eine Lackierzone geleitet und aus dieser der weiteren Bearbeitung, wie Einbrennen usw., mit Hilfe dieses Fördersystems zugeführt.

Die unerwünschten Phänomene - wie vorstehend beschrieben - treten nach dem Einbrennen der in der Lackierzone hergestellten Lackschicht in Erscheinung (ergeben Ausschuß) und mußten bisher durch Abschleifen und erneutes Lackieren behoben werden.

In der DE-B-17 90 220 wird die elektrostatische Beschichtung von Kunststoffen und hochisoliert gelagerten Metallen beschrieben. Die zu lackierenden Oberflächen werden direkt einer Gleichspannungskorona ausgesetzt. Gleiches wird in der DE-B-27 55 189 für zu lackierende Oberflächen beschrieben, die mit durch UV-Strahlung oder Elektronenstrahlung härtbaren Lacken lackiert werden sollen. Es handelt sich in beiden Fällen um eine Plasmatechnologie, wobei an den zu lackierenden Oberflächen freie Radikale gebildet werden.

Aufgabe der Erfindung ist die Bereitstellung eines Verfahrens, sowie einer Vorrichtung zum Lackieren von mindestens einmal vorlackierten metallischen Kraftfahrzeugkarossen oder Bestandteilen davon mit elektrisch isolierender, nicht leitender Oberfläche, durch elektrostatischen Auftrag bzw. Spritzauftrag, die zu einem gleichmäßigen Lackauftrag und damit zu einem solchen ohne Störeffekte führen.

Es hat sich gezeigt, daß diese Aufgabe durch ein derartiges Verfahren gelöst werden kann, das dadurch gekennzeichnet ist, daß auf der zu lackierenden Oberfläche vor dem Lackauftrag durch einen positiven und/oder negativen Luftionenstrom ein gleichmäßiger Ladungszustand erzeugt wird, und daß die Metallmasse der zu lackierenden Karosse oder des Bestandteils davon geerdet ist.

Ohne das Führen der mindestens einmal vorher lackierten Karossen mit dadurch isolierender bzw. nicht leitender Oberfläche durch eine Ionisierzone kann die Oberfläche die verschiedensten elektrischen Ladungszustände aufweisen, was meßtechnisch nachweisbar ist und vorher auch absichtlich durch Aufsprühen von Ladungen herbeigeführt werden kann, um die Störeffekte erkären zu können. Die verschiedensten elektrischen Ladungszustände - sich von der positiven Aufladung (Polung) über den ladungslosen Zustnad bis zur negativen Aufladung (Polung) erstreckend - haben ihre Ursachen in der behandlungstechnischen Vorgeschichte. So werden beispielsweise durch das Ausschleifen von Lackierfehlern in der bereits mindestens einmal vorher lackierten Oberfläche Flächenelemente erzeugt, die durch Reibungselektrizität aufgeladen sind, gleiches geschieht beim sogenannten Köpfen der mindestens einmal vorher lackierten Oberfläche mit Schleifpapier, um die Oberfläche einzuebnen. Weiterhin werden Ladungszustände durch Triboelektrizität erzeugt, wenn die Erstlackierung den Lacktrockner (Einbrennofen) verläßt und bei der Abkühlung Schrumpfungskräfte in der Lackschicht wirksam werden. Auch das kräftige Anblasen mit Luft zum Zwecke der Abkühlung der Lackierten Oberfläche führt zu elektrischen Aufladungen, wobei die Anblasgeschwindigkeit für bestimmte Flächenelemente sehr unterschiedlich sein kann. Hinzu kommen dann noch die verschiedensten Aufladungszustände durch das Abwischen von Schleifstaub mit trockenen oder feuchten Staubbindetüchern, durch das Abblasen von Schleifstaub mit Preßluft und ggfs. durch Durchlauf der mindestens bereits einmal lackierten Werkstückoberfläche durch eine elektrostatische Entstaubungsanlage, die in der Regel noch Restladungen auf der Oberfläche zurückläßt.

Bei der experimentellen Aufklärung der Störeffekte konnte im Zusammenhang mit der negativen Aufladung der elektrostatisch aufzutragenden Lacktröpfchen aber auch der Lacktröpfchen, die durch die Zerreißvorgänge bei üblichen Spritztechniken ebenfalls negativ aufgeladen sind, nachgewiesen werden, daß beispielsweise flache und ebene Tafelberge dort entstehen, wo ein Flächenelement der zu lackierenden Oberfläche positiv (vor-)aufgeladen ist. Es wirken elektrostatische Anziehungskräfte.

Berggrate und Täler entstehen dort, wo sich in engeren Bereichen negative (Vor-)Aufladungen befinden. Auch an Randzonen negativer (Vor-)Aufladungen entstehen gern Berggrate.

Beim erfindungsgemäßen Verfahren kann der gezielte und völlig gleichmäßige Ladungszustand entweder durch das Aufbringen unipolarer Luftionen auf die elektrisch isolierende Oberfläche bzw. bereits einmal lackierte Werkstückoberfläche herbeigeführt werden. Es ist aber möglich, einen Zustand der Ladungsneutralität zu erzielen, wie er zur Vermeidung von elektrostatisch anhaftendem Staub bereits heute vor allem in der Automobilserienlackierung mit durch hochgespannten Wechselstrom gespeisten Ionisierungselektroden bzw. -einrichtungen herbeigeführt wird.

Ein unipolarer Zustand der Werkstückoberfläche kann mit Hilfe von Ionisierungselektroden bzw. -einrichtungen erzielt werden, die mit einer hohen Gleichspannung eingespeist sind, so daß ein unipolarer aufgeladener Ionenwind, nämlich ein entweder positiv oder negativ aufgeladener Ionenwind bzw. Luftstrom erzeugt wird. Vorzugsweise kommt die positive Polung zur Anwendung.

Im Falle der bevorzugten Anwendung des positiv aufgeladenen Luftionenstroms tritt neben dem verbesserten Lackzustand - gemeint ist eine über die gesamte Werkstückoberfläche gleichmäßig verteilte Lackschicht mit höchstens feinstrukturierter Oberfläche und guter Packungsdichte, aber ohne Markierungen durch die vermiedenen Störeffekte - auch die Vermeidung bzw. Verminderung elektrostatischer Haftkräfte von Stäuben ein. Es ist bekannt, daß die Hauptmenge an Stäuben, die in Lackierbetrieben auftreten, zu 80 Gew.-% positiv aufgeladen ist. Ein gezielter und völlig gleichmäßiger Ladungszustand mit positiver Polung der isolierenden bzw. bereits mindenstens einmal lackierten Werkstückoberfläche führt dann dazu, daß die positive Hauptmenge der Stäube diese Oberfläche wegen der elektrostatischen Abstoßungskräfte nicht befällt.

Sollte es z. B. zu einem kurzfristigen Staubbefall durch die Luftführung kommen, dann können sich keine Haftungskräfte zwischen den Staubteilchen und der zu lackierenden Werkstückoberfläche ausbilden. Die Staubteilchen werden dann einfach weiterfortgeblasen und im Umluftsystem abfiltriert.

Durch das erfindungsgemäße Verfahren wird es insbesondere möglich, sowohl die elektrostatische Applikation von Lacken, insbesondere die von Metallic-Basislacken, als auch deren Applikator mit herkömmlichen Spritzeinrichtungen zu verbessern. Es wird aus diese Weise möglich, bei der elektrostatischen Applikation von beispielsweise Metallic-Basislacken, gleich gut Effekte wie beim ungestörten Aufspritzen derartiger Lacke mit normalen Druckluftpistolen von Hand zu erzielen.

Bei der Applikation von Metallic-Basislacken treten häufig aufgrund unterschiedlicher elektrostatischer Wechselwirkungen im Bereich der zu lackierenden Oberfläche Verschiebungen im Farbeindruck und in der Effektausbildung durch eine unregelmäßige Lagerung und Orientierung der Metallic-Pigmente auf (Veränderung im Flip-Flop).

Ein guter Metalleffekt wird nach dem Stand der Technik durch eine möglichst gleichmäßige horizontale Ausrichtung der plättchenförmigen Metallpgimente erzielt.

Durch die erfindungsgemäße Verfahrensweise wird es möglich, eine elektrostatische Lackierung durchzuführen, da Störeffekte durch spezielle Ladungszustände der Lacktröpfchen und partiell der isolierenden - beispielsweise schon vorher beschichteten - Werkstückoberflächen ausgeschaltet sind, die eine gleichmäßigere Orientierung und Lagerung der Metallpigmente und damit eine gleichmäßigere Effektausbildung mit definiertem Absorptions-, Reflexions- und Streuungsverhalten aufweist.

Die Erfindung betrifft auch eine Vorrichtung durch Durchführung des beschriebenen Verfahrens. Diese Vorrichtung weist ein Fördersystem für die zu lackierende Karosse oder den Bestandteil davon auf, die eine Lackierzone durchläuft. Sie ist dadurch gekennzeichnet, daß der Lackierzone eine Ionisierzone mit Einrichtungen zur Erzeugung eines Luftionenstroms vorgeschaltet ist, und daß Einrichtungen zur Dauererdung der Metallmasse jeder einzelnen zu lackierenden Karosse oder Bestandteils davon im Bereich der Ionisierzone und der Lackierzone vorhanden sind.

In der Ionisierzone der erfindungsgemäßen Lackiervorrichtung wird ein gezielter und völlig gleichmäßiger Ladungszustand auf der Werkstückoberfläche erreicht. Der nachfolgende Lackiervorgang kann daher unter eindeutigen elektrostatischen Bedingungen ablaufen. Elektrostatische Störeffekte durch unterschiedliche Ladungszustände auf der zu lackierenden Werkstückoberfläche sind dadurch ausgeschaltet.

Die Ionisierzone weist Ionisierungselektroden bzw. Ionisierungseinrichtungen auf. Es kann sich um bekannte Elektroden bzw. Einrichtungen handeln, wie sie beispielsweise für die Vermeidung bzw. Minderung von elektrostatischen Staubhaftungskräften bereits im Einsatz sind.

Diese Ionisierungselektroden bzw. -einrichtungen werden entweder mit hohen Gleichspannungen zur Erzielung unipolar aufgeladener Ionenwinde bzw. Luftionenströme eingespeist, wobei der positive Polungssinn vorzugsweise zur Anwendung kommt, oder sie können jedoch auch mit hochgespanntem Wechselstrom eingespeist sein, wobei ein Luftionenstrom erzeugt wird, der etwa im gleichen Maße negative und positive Luftionen gleichzeitig enthält. Dieser aus beiden Luftionenarten bestehende Luftionenstrom wird in der Ionisierzone den Werkstücken mit isolierender Oberfläche zugeführt, wobei unerwünschte elektrostatische Voraufladungen auf den Werkstückoberflächen (z.B. die Oberfläche von Automobilkarossen) oder auf Teilbereichen durch Schaffung eines ladungsneutralen Zustandes vermieden werden.

Um bei der erfindungsgemäßen Automobilkarossenlackierung den gewünschten und gleichmäßigen Ladungszustand zwecks verbessertem Lackstand und insbesondere guter Effektausbildung bei der elektrostatischen Metallic-Lackierung erheblich und vielfältig zu fordern, ist es günstig, gemäß einer bevorzugten Ausführungsform der Erfindung, eine Sonderfördereinrichtung (gesonderter Flurförderer) zu verwenden, die, - abgetrennt vom üblichen Flurfördersystem - die Karossen durch die Ionisierzone und die nachfolgende Lackierzone führt.

Die Sonderfördereinrichtung ist darauf abgestellt, den gezielten und völlig gleichmäßigen Ladungszustand sowie den nachfolgenden Lackiervorgang unter eindeutig kontrollier- und steuerbaren elektrischen Bedingungen im Hinblick auf die Applikationsverfahrenstechnik und die zu beachtenden sicherheitstechnischen Regeln und Vorschriften ablaufen lassen zu können.

Die Sonderfördereinrichtung (gesonderter Flurförderer) für die zu lackierenden Karossen ist bei der erfindungsgemäßen Vorrichtung vorzugsweise so ausgebildet, daß die Halterungs- bzw. Trägerelemente für die Karossen aus Isolatoren aus hochisolierendem Material, wie hochisolierendem Kunststoff oder Keramik bestehen. Beispielsweise kann als Sonderfördereinrichtung ein normaler Flurförderer verwendet werden, der vom übrigen sonst üblichen Flurfördersystem abgetrennt ist und Isolatoren als Trägereinrichtungen aufweist. Die beigefügten Figuren 1 und 2 (Fig. 1 zeigt die Aufsicht; Fig. 2 zeigt die dazugehörige Seitenansicht einer aus beiden Figuren bestehenden Prinzipskizze mit der Bezeichnung "Prinzipskizze, regelbare Aufladung der Karossen mit ionisierter Luft") beschreiben ein Beispiel für eine erfindungsgemäße Vorrichtung.

Fig. 1 (Aufsicht) zeigt die Sonderfördereinrichtung sowie die zulaufenden und ablaufenden Stränge des üblichen Flurfördersystems (1) für Karossen. Der Transport der Karossen erfolgt von rechts nach links in der Figur.

Wie auf Fig. 2 (Seitenansicht) ersichtlich, senkt sich das übliche Flurfördersystem (1) vor der Ionisier- und Lackierzone ab. Die Karossen werden von der Sonderfördereinrichtung/Sonderflurförderer (2) übernommen. Allgemein kann es sich bei einem derartigen Sonderflurförderer beispielsweise um einen endlos umlaufenden Plattenförderer handeln, siehe Fig. 2 (Seitenansicht), wobei die Platten aus isolierendem Material z.B. aus Kunststoff oder Keramik bestehen. Die Anordnung der Platten geht aus Fig. 1 (Aufsicht) hervor. Der Sonderflurförderer fördert die Karossen durch die Ionisier- und Lackierzone. Anschließend tritt das übliche Flurfördersystem wieder in seine ursprüngliche Ebene auf, übernimmt die Karossen und läuft zu den weiteren Arbeitsgängen in üblicher Weise.

Bei der bevorzugten Ausführungsform der Erfindung, wonach der die Ionisierzone und Lackierzone durchlaufende Sonderflurförderer von dem sonst üblichen Flurfördersystem getrennt ist, kann, falls dies notwendig ist, auch ein Zwischentransportsystem eingeschaltet sein, das jede einzelne Karosse vom üblichen Flurfördersystem auf den Sonderflurförderer übergibt.

Auf dem Sonderflurförderer wird die zu lackierende Karosse, die sich in der Regel auf einem Transportschlitten befindet, völlig getrennt vom üblichen Fördersystem zu Beispiel einem Flurfördersystem durch die Ionisierzone zur Schaffung des geeigneten Ladungszustandes und anschließend durch die Zone für den Lackiervorgang geführt.

An der Auslaufseite des Sonderförderers wird die Karosse wieder an das normale Transportsystem übergeben. Gegebenenfalls kann auch hier ein Zwischentransport eingeschaltet sein, um eine reibungslose übergabe des Werkstücks insbesondere der Karosse hilfreich zu unterstützen.

Die Metallmassen von zu lackierenden Karossen mit isolierender Oberfläche sind im Bereich des üblichen Fördersystems immer zwangsweise geerdet. Wegen Trennung der beiden Transportsysteme erfolgt eine zwangsweise Erdung über Kabel im Bereich des Sonderfördersystems für jede einzelne Karosse auch, jedoch aus sicherheitstechnischen Gründen nur bei Störungen oder Betreten der Anlage noch einmal parallel dazu in direkter galvanischer Form.

Wie gesagt, bedeutet die Trennung der beiden Transportsysteme selbstverständlich auch die Trennung von beispielsweise Karossen von der sonst üblichen Erdung, über die aus Metall bestehenden Transportschlitten, die in direktem Erdkontakt mit beispielsweise einem Flurfördersystem stehen. Die Transportschlitten sind üblicherweise mit der Metallmasse jeder einzelnen Karosse direkt zu Beispiel durch konisch nach oben stehende Metallzapfen verbunden.

Im Bereich des Sonderförderers ist dann dafür gesorgt, daß die Metallmasse jedes einzelnen Werkstücks in der Ionisierungszone durch einen Spezialkontakt, beispielsweise am Schlitten oder an einer anderen geeigneten Stelle, gegebenenfalls über ein anzulkemmendes Kabel, immer geerdet bleibt. Hieraus ergeben sich vorteilhafte technische Möglichkeiten. Diese Vorteile liegen in der Einhaltung sicherheitstechnischer Bestimmungen einerseits. Andererseits ergibt sich jedoch durch die Trennung des Sondersystems von dem übrigen System auch die Möglichkeit den über die Metallmasse eines jeden Werkstücks den zur Erde abfließenden Strom zu messen und damit auch zu kontrollieren. Für die steuerungstechnische Seite ist die Messung des aus der Metallmasse zur Erde abfließenden Stromes von großer Bedeutung, da aus diesem zu erkennen ist, ob die entsprechenden durch Influenz erzeugten überschüssigen freien Ladungen zu schnell oder im gewünschten Sinne aus der Metallmasse abfließen, damit der gezielte und völlig gleichmäßige Ladungszustand auch tatsächlich erhalten bleibt.

Würde es zum Beispiel innerhalb der bereits vorhandenen Vorlackierung durch hohe elektrische Leitfähigkeit derselben zu einem unerwünschten schnellen Ladungsausgleich für die aufgesprühten Luftionen kommen, so kann die Größe des aus der Metallmasse der Karosse abfließenden Stromes auslösendes Element für eine Steuerung sein, die bewirkt, daß die aufzusprühenden Ladungen über den Luftionenstrom in verstärktem Maße (beispielsweise durch Erhöhung der Einspeisungsspannung für die Ionisierungselektroden bzw. -einrichtungen) zur Verfügung stehen. Das kommt einer Anpassung an die Charakteristik der bereits vorhandenen Vorlackierung gleich (Charakteristik = physikalische Eigenschaften).

Eine weitere Möglichkeit der Anpassung an die Charakteristik einer Vorlackierung besteht darin, daß die Größe des aus der Metallmasse der Karosse zur Erde abfließenden Stromes ebenfalls als auslösendes Element für eine Steuerung benutzt wird, die bewirkt, daß sich aus Hochohmwiderständen und/oder Halbleitern bestehende Stellglieder in die Erdstromleitung zuschalten, um den Strom zu begrenzen, so daß diese Art der Erdung dann wenigstens immer noch als elektrostatische Erdung wirksam bleibt.

Selbstverständlich bleibt die bisher beschriebene Erdung der Metallmasse der Karosse bei dem nächsten Verfahrensschritt bzw. in der nächsten Stufe der erfindungsgemäßen Vorrichtung, der Lackierzone, bestehen, weil in dieser der Lackiervorgang elektrostatisch vollzogen wird, um wiederum die einschlägigen sicherheitstechnischen Vorschriften einzuhalten.

Vielfach kann trotz Erdung der Metallmasse einer Karosse mit vorlackiertem Lackaufbau beim elektrostatischen Lackiervorgang die Wirkung der Ladungen die die Lacktröpfchen mit sich führen, nicht eindeutig gewährleistet sein. Es werden also auf eine vorlackierte Oberfläche Ladungen aufgebracht, die im Sinne einer funktionierenden Elektrostatik-Lackierung eigentlich zur Erde abgeleitet werden müßten, was aber nicht erfolgen kann, da der Untergrund auf den sie auftreffen (dieser besitzt eine Schichtdicke von ca. 70 bis 80 µm als ausgehärtete Lackschicht), ein hohes Isolationsvermögen aufweist und damit eine unzureichende Oberflächenleitfähigkeit besitzt.

Die Sonderfördereinrichtung der erfindungsgemäßen Vorrichtung, wie sie beim erfindungsgemäßen Verfahren benutzt wird, gestattet auch eine Lösung dieser Problematik.

Zur Erdung der Metallmasse der Karosse kann beispielsweise in Sonderförderbereich eine die Karossenoberfläche berührende geerdete Elektrode so am Sonderförderer installiert sein, daß sie im gesamten elektrostatischen Lackierbereich an geeigneter Stelle der Karossenoberfläche wirksam ist und bleibt. Diese Elektrode kann in abklappbarer Bauweise ausgeführt sein und weggeklappt werden, wenn sie nicht mehr für das in Frage kommende Werkstück benötigt wird. Es kann auch eine automatische Reinigungsvorrichtung vorhanden sein, die eine zwischenzeitliche Reinigung der abklappbaren Elektrode vorsieht, so daß diese für die nächste zu lackierende Karosse wieder verfügbar ist.

Gemäß einer weiteren Ausführungsform der Erfindung kann die berührende Elektrode über ein eigenes Transportsystem mit der zu lackierenden Karosse mit transportiert werden, solange sie benötigt wird. Für die nächste Karosse kann die Elektrode rasch gegebenenfalls unter Einschaltung eines Zwischenreinigungsvorganges wieder zurückgeführt werden.

Anstelle einer berührenden, geerdeten Elektrode kann auch gemäß einer weiteren Ausführungsform der Erfindung eine berührungslose Spritzelektrode, die ebenfalls geerdet ist, Anwendung finden.

Diese zur Erde gesicherten Ladungsableitungen haben den Vorteil, daß die durch den Lackiervorgang über die Lacktröpfchen, auf die Karossenoberfläche aufgebrachten Ladungen als Erdstrom gemessen und dadurch ebenfalls kontrolliert werden können. Die erfindungsgemäße Vorrichtung kann daher entsprechende Meß- und Steuervorrichtungen aufweisen.

Den vorstehenden Arten einer gesicherten Ladungsableitung während des Lackiervorganges kommt zugute, daß der Lack zur Kontaktaufladung von Haus aus eine gewisse Leitfähigkeit besitzen muß (etwa 10⁻⁸ Ohm⁻¹ x cm⁻¹ ± eine Zehnerpotenz). Da der elektrostatische Lackiervorgang eine Nach- und Nachlackierung der Flächenelemente - ausgehend von dem Oberflächenbereich einer Karosse, wo die Elektroden (direkte Berührungselektrode oder berührungslose Spritzenelektrode) wirksam sein sollen - darstellt, wird die hier in Frage kommende Ladungsableitung im ersten Moment bis zur völligen Ganzlackierung der Karosse vom frisch applizierten Lack - über die gesamte Karossenoberfläche gesehen - selbst übernommen.

Das Ganze ist viel einfacher realisierbar, wenn sich die vorstehenden technischen Möglichkeiten im Bereiche des Sonderförderers gemäß der Erfindung abspielen. Man müßte sonst jeden einzelnen Transportschlitten entsprechend ausrüsten, um eine Ladungsableitung während des Lackiervorganges jeder über das übliche Flurfördersystem transportierten Karosse ebenso sicher zu gewährleisten.

Die beigefügten Figuren 1 und 2 stellen ein Beispiel für eine Vorrichtung zum Lackieren von Kraftfahrzeugkarossen oder Bestandteilen davon mit isolierender, nicht leitender Oberfläche gemäß der Erfindung dar.

1 bezeichnet ein übliches Flurfördersystem, wobei 1a den zulaufenden Strang und 1b den ablaufenden Strang darstellen. Zwischen 1a und 1b ist eine Sonderfördereinrichtung 2 als gesonderter Flurförderer gestaltet. Bei 3 erfolgt die Übergabe auf eine Plattenförderer (z.B. aus Kunststoff), wobei gegebenenfalls ein Zwischentransport erfolgen kann. Der Sonderförderer durchläuft die Ionisierzone sowie die Lackierzone (E-Statik). Bei 4 erfolgt die Übergabe auf den ablaufenden Strang des Flurfördersystems, gegebenenfalls über einen Zwischentransport. Im Sonderfördersystem sind Erdungselemente 5 je nach der Teilung bzw. der Anordnung der Platten zueinander vorgesehen. 6 stellt eine Ableitung dar, die beispielsweise über Halbleiter regelbar ist. Auslösendes Element für die Regelung ist der aus der Metallmasse zur Erde abfließende Strom (dieser wird über ein nicht eingezeichnetes Strommesselement bestimmt). Es ist eine Zwangserdung 7 vorgesehen, die bei Störung oder Betreten der Anlage wichtig ist; die Zwangserdung kann beispielsweise in galvanischer Form erfolgen. 8 stellt eine Zwangserdung der Karossen bei Verlassen der Anlage, beispielsweise ausgebildet in galvanischer Form dar. Die Figur 2 zeigt deutlich das Absenken des zulaufenden Stranges des üblichen Flurfördersystems 1a, das erneute Auftreten des ablaufenden Stranges 1b in seine ursprüngliche Ebene, sowie die Sonderflurfördereinrichtung 2, die beispielsweise Platten aus Kunststoff oder Keramik aufweist.

## Patentansprüche

1. Verfahren zum Lackieren von mindestens einmal vorlackierten metallischen Kraftfahrzeugkarossen oder Bestandteilen davon mit elektrisch isolierender nicht leitender Oberfläche, durch elektrostatischen Auftrag bzw. Spritzauftrag,
**dadurch gekennzeichnet,**
daß auf der zu lackierenden Oberfläche vor dem Lackauftrag durch einen positiven und/oder negativen Luftionenstrom ein gleichmäßiger Ladungszustand erzeugt wird, und daß die Metallmasse der zu lackierenden Karosse oder des Bestandteils davon geerdet ist.

2. Vorrichtung zur Durchführung des Verfahrens nach Anspruch 1, mit einem Fördersystem (1, 2, 3) für die zu lackierende Karosse oder den Bestandteil davon, die eine Lackierzone durchläuft, dadurch gekennzeichnet, daß der Lackierzone eine Ionisierzone mit Einrichtungen (6) zur Erzeugung eines Luftionenstroms vorgeschaltet ist, und daß Einrichtungen zur Dauererdung der Metallmasse jeder einzelnen zu lackierenden Karosse oder Bestandteils davon im Bereich der Ionisierzone und der Lackierzone vorhanden sind.

3. Vorrichtung nach Anspruch 2, dadurch gekennzeichnet, daß im Bereich der Lackierzone und der vorgeschalteten Ionisierungszone eine zusätzliche von der übrigen Fördereinrichtung (1) gesonderte Sonderfördereinrichtung (2) vorhanden ist.

4. Vorrichtung nach einem der Ansprüche 2 oder 3, dadurch gekennzeichnet, daß die die Ionisierzone und Lackierzone durchlaufende Fördereinrichtung (2) Träger- bzw. Halteeinrichtungen für die zu lackierende Karosse oder den Bestandteil davon aufweist.

5. Vorrichtung nach Anspruch 3, dadurch gekennzeichnet, daß die die Ionisier- und Lackierzone durch laufende Sonderfördereinrichtung (2) mit isolierenden Träger- bzw. Halteeinrichtungen versehen ist.

6. Vorrichtung nach einem der Ansprüche 2 bis 5, dadurch gekennzeichnet, daß sie ein Flur-Fördersystem für Karossen- und Karossenteil-Serienlackierungen mit getrennter Flurfördereinrichtung (2) mit isolierenden Trägern für die Ionisier- und Lackierzone aufweist.

7. Vorrichtung nach einem der vorhergehenden Ansprüche, dadurch gekennzeichnet, daß eine Meßvorrichtung zur Messung des durch die Dauererdung abfließenden Stromes vorhanden ist.

8. Vorrichtung nach Anspruch 7, dadurch gekennzeichnet, daß die Meßvorrichtung mit einer Steuerungsvorrichtung gekoppelt ist, die zur Steuerung der Aufladungsstärke des Luftionenstromes in der Ionisierungszone aufgrund der von der Meßvorrichtung gelieferten Meßwerte geeignet ist.

9. Vorrichtung nach Anspruch 8, dadurch gekennzeichnet, daß sie im Bereich des Sonderförderers in den Erdstromkreis zu- und abschaltbare, gegebenenfalls automatisch zu- und abschaltende strombegrenzende Stellglieder aufweist.

10. Vorrichtung nach einem der vorhergehenden Ansprüche, dadurch gekennzeichnet, daß sie in der Lackierzone im Bereich des Sonderförderers (2) berührende oder berührungslose Erdungselektroden für das zu lackierende Werkstück aufweisen, die während des gesamten Lackiervorganges wirksam sind und anschließend gereinigt werden können.

## Claims

1. A process for lacquering metallic motor vehicle bodies or parts thereof that have been precoated at least once, with electrically insulating, non-conductive surface, by electrostatic coating or spray coating,
characterized in that before the lacquer application a uniform state of charge is generated on the surface to be lacquered by a stream of positive and/or negative atmospheric ions and that the metallic mass of the body to be lacquered or of the part thereof is earthed.

2. An apparatus for carrying out the process according to Claim 1, with a conveyor system (1, 2, 3) for the body to be lacquered or the part thereof, which passes through a lacquering zone, characterized in that an ionization zone with devices (6) for the production of a stream of atmospheric ions is connected in series before the lacquering zone and that devices are present in the region of the ionization zone and of the lacquering zone for the continuous earthing of the metallic mass of each individual body to be lacquered or part thereof.

3. An apparatus according to Claim 2, characterized in that in the region of the lacquering zone and of the ionization zone connected in series before it an additional, special conveyor (2), separate from the other conveyor (1) is present.

4. An apparatus according to one of Claims 2 or 3, characterized in that the conveyor (2) passing through the ionization zone and lacquering zone has supporting or retaining devices for the body to be lacquered or the part thereof.

5. An apparatus according to Claim 3, characterized in that the special conveyor (2) passing through the ionization zone and lacquering zone is provided with insulating supporting or retaining devices.

6. An apparatus according to one of Claims 2 to 5, characterized in that it has a floor-mounted conveyor system for the series lacquering of bodies and body parts with a separate floor-mounted conveyor (2) with insulating supports for the ionization and lacquering zone.

7. An apparatus according to one of the preceding claims, characterized in that a measuring device for measurement of the current flowing away as a result of the continuous earthing is present.

8. An apparatus according to Claim 7, characterized in that the measuring device is coupled with a control device which is suitable for the control of the charging power of the stream of atmospheric ions in the ionization zone on the basis of the measured values supplied by the measuring device.

9. An apparatus according to Claim 8, characterized in that in the region of the special conveyor it has current-limiting controllers connectible and disconnectible, optionally automatically connectible and disconnectible, in the earth circuit.

10. An apparatus according to one of the preceding claims, characterized in that in the lacquering zone in the region of the special conveyor (2) it has contact-making or contactless earthing electrodes for the workpiece to be lacquered that are effective during the whole lacquering process and can subsequently be cleaned.

## Revendications

1. Procédé pour le vernissage de carrosseries métalliques, ou de leurs composants, de véhicules automobiles, qui ont été prévernies au moins une fois et qui comportent une surface électriquement isolante et non conductrice, par dépôt électrostatique ou par dépôt par pulvérisation, caractérisé en ce qu'on produit sur la surface à vernir, avant le dépôt du vernis, un état uniforme de charge au moyen d'un courant ionique d'air positif et/ou négatif et en ce que la masse métallique de la carrosserie, ou du composant, à vernir est mise à la terre.

2. Installation pour la mise en oeuvre du procédé selon la revendication 1, comportant un système transporteur (1, 2, 3) pour la carrosserie à vernir, ou son composant, qui passe dans une zone de vernissage, caractérisée en ce qu'il est prévu avant la zone de vernissage une zone d'ionisation comportant des dispositifs (6) pour produire un courant d'ions d'air et en ce qu'il est prévu dans une région de la zone d'ionisation et de la zone de laquage des dispositifs pour une mise permanente à la terre de la masse métallique de chaque carrosserie, ou composant de celle-ci, à vernir.

3. Installation selon la revendication 2, caractérisée en ce qu'il est prévu dans une région de la zone de vernissage et de la zone d'ionisation située avant un dispositif transporteur spécial (2) qui est prévu additionnellement et séparément de l'autre dispositif transporteur (1).

4. Installation selon une des revendications 2 ou 3, caractérisée en ce que le dispositif transporteur (2) traversant la zone d'ionisation et la zone de vernissage comporte des dispositifs de support ou de maintien pour la carrosserie à vernir, ou son composant.

5. Installation selon la revendication 3, caractérisée en ce que le dispositif transporteur spécial (2), traversant la zone d'ionisation et la zone de vernissage, est pourvu de dispositifs de support ou de maintien qui sont isolants.

6. Installation selon une des revendications 2 à 5, caractérisée en ce qu'elle comporte, pour la zone d'ionisation et la zone de vernissage, un système transporteur au sol pour des vernissages en série de carrosseries et de parties de carrosseries, avec un dispositif transporteur au sol séparé (2) muni de supports isolants.

7. Installation selon une des revendications précédentes, caractérisée en ce qu'il est prévu un dispositif de mesure du courant de décharge pendant la mise permanente à la terre.

8. Installation selon la revendication 7, caractérisée en ce que le dispositif de mesure est accouplé à un dispositif de commande qui est approprié pour commander l'intensité de charge du courant d'ions d'air dans la zone d'ionisation sur la base des valeurs de mesure fournies par le dispositif de mesure.

9. Installation selon la revendication 8, caractérisée en ce qu'elle comporte, dans une zone du transporteur spécial, des organes de réglage assurant une limitation de courant, pouvant être connectés et déconnectés par rapport au circuit de courant de terre, la connexion et la déconnexion s'effectuant le cas échéant automatiquement.

10. Installation selon une des revendications précédentes, caractérisée en ce qu'elle comporte dans la zone de vernissage et dans une région du transporteur spécial (2) des électrodes de mise à la terre de la pièce à vernir, opérant avec contact ou sans contact, qui sont actives pendant tout le processus de vernissage et qui peuvent ensuite être nettoyées.
